# FASCICULE DE BREVET EUROPEEN

(11) **EP 0 126 008 B1**
(45) Date de publication et mention de la délivrance du brevet: **15.07.1987**
(21) Numéro de dépôt: 84400977.9
(22) Date de dépôt: 14.05.1984
(51) Int. Cl.: B65D 83/14

(54) **Emballage du type aérosol bicaméral**
Zweikammer-Druckgaspackung
Two-compartment aerosol container

(30) Priorité: 13.05.1983 FR 8307989
(43) Date de publication de la demande: 21.11.1984
(73) Titulaire: SOCIETE AVITEX, F-94107 Saint Maur Cédex (FR)
(72) Inventeur: Lilienthal, Johannes Heinrich, Wulfsdal 35 (DE)
(74) Mandataire: Phélip, Bruno

## Description

La présente invention concerne un emballage aérosol bicaméral.

Un emballage connu est constitué de deux récipients aérosols classiques du commerce, l'un de ces récipients appelé récipient externe est muni à sa partie supérieure d'une valve de distribution de type classique, ledit récipient externe servant de contenant à un composant du produit à emballer ainsi qu'à un deuxième récipient aérosol de type classique appelé récipient interne, ledit récipient interne étant équipé d'une valve de transfert de type classique et servant de contenant à gaz propulseur ainsi qu'à un autre composant du produit à emballer.

Le récipient appelé récipient externe est muni dans sa partie inférieure, c'est-à-dire le fond, d'un système appelé obturateur conçu de façon à ce qu'une pression exercée de l'extérieur sur ledit obturateur vienne ouvrir la valve du récipient appelé récipient interne et permette ainsi au contenu dudit récipient interne de se déverser dans le récipient appelé récipient externe et se mélanger au contenu dudit récipient externe.

Les emballages dits bicaméraux ont un domaine d'utilisation très large. Leur emploi se justifie dans tous les cas ou pour des raisons diverses, un produit se trouve sous forme de deux composants qui ne doivent être mis en contact et mélangés qu'au moment de l'utilisation comme par exemple, les produits de teinture pour cheveux, les colles à deux composants, des mousses à deux composants, des peintures laquées à séchage rapide et résistantes aux chocs, ainsi que d'autres produits du même genre.

D'autres systèmes d'emballages bicaméraux sont actuellement connus, comme par exemple le système dans le document DE-A-2916699 pour lequel le mélange des différents composants se fait au travers d'un système de valve distributrice et mélangeuse compliqué dans sa réalisation. D'après une autre invention décrite dans le document DE-A-3116282, deux boîtiers aérosols sont montés l'un sur l'autre et reliés par un système de valves transfert. Dans ce cas, le mélange se fait dans le boîtier supérieur après rapprochement des deux boîtiers. L'inconvénient de cette invention réside dans le fait que le boîtier supérieur doit comporter une autre valve dite de distribution; le nombre total de valves s'élève donc à trois dans ce cas. De plus, le positionnement correct des deux boîtiers nécessite un manchon externe, ce qui rend ce système compliqué et coûteux.

EP-A-42128 décrit un emballage aérosol bicaméral pour le conditionnement de produits à plusieurs composants ne devant entrer en contact et être mélangés qu'au moment de l'utilisation, ledit emballage se composant d'un récipient aérosol de type usuel servant de récipient externe et muni d'une valve de distribution de type classique, ledit récipient contenant un des composants du produit final ainsi qu'un deuxième récipient aérosol de type usuel servant de récipient interne et contenant l'autre composant du produit final, ledit récipient interne étant muni d'un bouchon. Ledit récipient interne est centré dans le récipient externe, et repose sur la partie supérieure d'un bouchon de fermeture qui est monté à force à travers une ouverture ménagée dans le fond du récipient externe, ledit bouchon pouvant être enfoncé d'une longueur supplémentaire l'amenant dans une position telle que sa partie supérieure exerce une pression sur le contenu du récipient interne, ledit récipient interne étant maintenu en butée contre une entretoise située dans le récipient externe, si bien que la pression exercée sur le bouchon de fermeture entraîne l'ouverture du bouchon du récipient interne et provoque ainsi le mélange des différents composants.

La présente invention a pour but la réalisation d'un système dit bicaméral pour des produits à plusieurs composants ne devant être mélangés qu'au moment de l'utilisation, ledit système se devant d'être de construction et d'utilisation simples et donc peu coûteux, tout en garantissant contre une manipulation involontaire engendrant le mélange des différents composants à un moment non voulu.

La présente invention fournit un emballage aérosol bicaméral pour le conditionnement de produits à plusieurs composants ne devant entrer en contact et être mélangés qu'au moment de l'utilisation, ledit emballage se composant d'un récipient aérosol de type usuel servant de récipient externe et muni d'une valve de distribution de type classique, ledit récipient contenant un des composants du produit final ainsi qu'un deuxième récipient aérosol de type usuel servant de récipient interne et contenant un autre composant du produit final, ledit récipient interne est centré dans le récipient externe, et repose sur la partie supérieure d'un bouchon de fermeture qui est monté à force à travers une ouverture ménagée dans le fond du récipient externe, ledit bouchon pouvant être enfoncé d'une longueur supplémentaire l'amenant dans une position telle que sa partie supérieure exerce une pression sur le contenu du récipient interne, ledit récipient interne étant maintenu en butée contre une entretoise située dans le récipient externe, si bien que la pression exercée sur le bouchon de fermeture entraîne l'ouverture de la valve du récipient interne et provoque ainsi le mélange des différents composants, caractérisé en ce que le récipient interne renferme en outre, un gaz propulseur, est muni d'une valve à tige, est positionné tête en bas dans le récipient externe et repose par la tige de sa valve sur la partie supérieure du bouchon de fermeture.

La présente invention réunit les différents avantages précités en ce sens que le système qu'elle décrit nécessite pour sa réalisation, l'emploi de deux récipients aérosols usuels, chaque récipient n'étant équipé que d'une seule valve de type classique. Le premier récipient appelé récipient interne de taille plus petite que le récipient appelé récipient externe est équipé d'une valve classique de type valve mâle, et, est introduit dans le récipient appelé récipient externe, la valve est sa tige du côté du fond du boîtier externe précité, ledit boîtier externe étant équipé à sa partie supérieure d'une valve de distribution de type classique.

Le récipient interne sert de contenant au gaz propulseur et à l'un des composants du produit, ledit composant ne devant être mélangé qu'au moment de l'utilisation à l'autre composant contenu dans le récipient externe.

Au moment voulu le mélange des différents composants s'effectue dans le récipient externe après l'ouverture de la valve du récipient interne.

Ladite ouverture étant obtenue par l'enfoncement de la pièce appelée bouchon de fermeture du système appelé obturateur monté dans le fond du récipient externe. Etant donné qu'au moment de l'utilisation, il faut pour assurer le mélange des différents composants, enfoncer la pièce appelée bouchon de fermeture, on se garantit contre un mélange involontaire. Dans le même temps, on se garantit contre une fausse manipulation de la valve de distribution car aucun produit ne peut sortir avant que le mélange des différents composants n'ait été réalisé par la suite de l'action sur la pièce appelée bouchon de fermeture.

Etant donné que le mélange des différents composants est obtenu uniquement par l'action d'enfoncement de la seule pièce appelée bouchon de - fermeture, et la distribution du produit par l'unique action sur la seule valve de distribution, la présente invention garantit une grande sécurité d'emploi. De plus, du fait qu'avant le mélange final, seul le récipient interne contient du gaz propulseur, il en résulte que seul ledit récipient interne est soumis à une pression de la part dudit gaz propulseur, alors que le récipient externe n'est soumis à aucune pression.

De ce fait, la sécurité de ce système d'emballage bicaméral s'en trouve grandement accrue.

La présente invention sera mieux comprise à la lecture de la description détaillée qui va suivre d'un aérosol selon l'invention décrit à titre d'exemple non limitatif et, à l'examen du dessin annexé qui est une coupe longitudinale.

L'emballage bicaméral dont il est question dans ce brevet se compose d'un emballage aérosol 1 classique du commerce appelé récipient externe qui est équipé d'une valve courante sans tube plongeur, ladite valve servant de valve de distribution.

Dans le fond du récipient 1 est ménagée une ouverture 3 dans laquelle vient s'emmancher par le dessous une manchette d'étanchéité annulaire 4, réalisée en matière plastique ou élastomère. Afin d'assurer la bonne tenue de ladite manchette 4, celle-ci présente une gorge circulaire 5 au niveau de l'ouverture 3 et un épaulement 6 qui vient plaquer fortement contre le fond du récipient externe 1 après que ladite manchette 4 ait été enfoncée sous l'effet d'une pression dans l'ouverture 3. La paroi interne de la manchette 4 comporte une collerette annulaire 7. Un bouchon de fermeture 8 est enfoncé sous l'action d'une pression au travers de cette manchette 4. Le bouchon de fermeture 8 présente deux gorges 9 et 10, l'une au-dessus de l'autre, dans lesquelles vient successivement s'ajuster la collerette 7. Avant le remplissage des différents composants, le bouchon de fermeture 8 est enfoncé dans la manchette 4 de telle façon que la collerette 7 vienne se positionner dans la gorge supérieure 9 et reste dans cette position jusqu'au moment de l'utilisation. Au moment de l'utilisation de l'emballage bicaméral, le bouchon de fermeture 8 est enfoncé à travers la manchette d'étanchéité 4 sous l'effet d'une pression dans le sens du récipient externe 1 jusqu'à ce que la gorge 10 vienne se positionner dans la collerette 7. Dans cette position du bouchon de fermeture 8, la partie supérieure 11 dudit bouchon vient enfoncer la tige 12 de la valve mâle dont est équipé le récipient interne 13, ledit récipient contenant le gaz propulseur et l'un des composants du produit. La collerette 7 se trouve dans la partie de la manchette 4 qui se trouve à l'intérieur du récipient externe 1, ce qui améliore l'étanchéité quand le gaz propulseur a été déchargé du récipient interne 13.

L'action d'enfoncement de la tige 12 de la valve du récipient interne 13 entraîne l'ouverture de ladite valve permettant au contenu du récipient 13 de s'écouler sous l'action du gaz propulseur dans le boîtier externe 1 et d'assurer ainsi le mélange des différents composants.

Afin d'assurer l'ouverture de la valve du boîtier interne 13 sous l'effet de l'enfoncement du bouchon de fermeture 8, une entretoise en matière plastique ou élastomère est rapportée à la partie inférieure de la valve 2 du récipient externe 1, les dimensions de ladite entretoise étant calculées de telle façon que lors de l'enfoncement de la tige 12 de la valve du récipient interne 13, le fond dudit récipient interne vienne en butée et maintienne contre ladite entretoise 14.

Afin d'assurer le positionnement et le centrage du récipient interne 13, ledit récipient 13 étant introduit tête en bas à travers l'ouverture supérieure du récipient externe 1 avant le montage de la valve de distribution 2 sur ledit récipient externe 1 et afin d'assurer le centrage de la tige 12 sur la surface de contact 11 du bouchon de fermeture 8, . une bague 15 expansible et élastique en matière plastique constituée par exemple un anneau pourvu d'ondulations dans le sens radial, et ne faisant pas d'obstacle au passage du gaz, est introduite dans le boîtier externe 1, ladite bague 15 s'écartant après son introduction dans le récipient externe 1 et assurant le centrage du récipient interne 13.

## Revendications

1. Emballage aérosol bicaméral pour le conditionnement de produits à plusieurs composants ne devant entrer en contact et être mélangés qu'au moment de l'utilisation, ledit emballage se composant d'un récipient aérosol (1) de type usuel servant de récipient externe et muni d'une valve de distribution de type classique, ledit récipient (1) contenant un des composants du produit final ainsi qu'un deuxième récipient aérosol (13) de type usuel servant de récipient interne et contenant un autre composant du produit final, ledit récipient interne (13) est centré dans le récipient externe (1), et repose sur la partie supérieure (11) d'un bouchon de fermeture (8) qui est monté à force à travers une ouverture ménagée dans le fond du récipient externe (1), ledit bouchon (8) pouvant être enfoncé d'une longueur supplémentaire l'amenant dans une position telle que sa partie supérieure (11) exerce une pression sur le contenu du récipient interne (13), ledit récipient interne (13) étant maintenu en butée contre une entretoise (14) située dans le récipient externe (1), si bien que la pression exercée sur le bouchon de fermeture (8) entraîne l'ouverture de la valve du récipient interne (13) et provoque ainsi le mélange des différents composants, caractérisé en ce que le récipient interne (13) renferme, en outre, un gaz propulseur, est muni d'une valve à tige (12), est positionné tête en bas dans le récipient externe (1) et repose par la tige (12) de sa valve sur la partie supérieure (11) du bouchon de fermeture (8).

2. Emballage bicaméral selon la revendication 1, caractérisé en ce que le bouchon de fermeture (8) est en matière plastique ou élastomère et comporte deux gorges annulaires (9) et (10) situées l'une au-dessus de l'autre.

3. Emballage bicaméral selon l'une des revendications 1 et 2, caractérisé en ce que le bouchon de fermeture (8) est positionné dans une manchette d'étanchéité (4) en matière plastique ou élastomère, ladite manchette (4) étant logée dans une ouverture ménagée dans le fond du récipient externe (1), ladite manchette présentant une collerette (7) disposée dans sa partie intérieure, ladite collerette (7) étant destinée à venir se loger dans les gorges (9) et (10) du bouchon de fermeture (8) et assurant ainsi l'étanchéité du récipient externe (1) et le positionnement du bouchon de fermeture (8).

4. Emballage bicaméral selon l'une des revendications 1 à 3, caractérisé en ce que la manchette d'étanchéité (4) comporte à sa partie extérieure une gorge (5), ladite gorge (5) assurant la fixation et le maintien en position de ladite manchette (4) dans l'ouverture ménagée dans le fond du récipient (1), ladite manchette comportant d'autre part, un épaulement (6) servant de butée sur le fond du récipient externe (1).

5. Emballage bicaméral selon l'une des revendications 1 à 4, caractérisé en ce que la valve de distribution (2) porte à sa partie inférieure une entretoise (14) en matière plastique ou élastomère, ladite entretoise (14) étant dimensionnée de telle façon que sa partie inférieure vienne en butée et serve de maintien au fond du récipient interne (13) lorsque, par une action sur le bouchon de fermeture (8), ledit bouchon exerce une pression sur la tige (12) de la valve du récipient interne (13) en vue de l'ouverture de ladite valve.

6. Emballage bicaméral d'après l'une des revendications 1 à 5, caractérisé en ce que le récipient interne (13) est centré dans le récipient externe (1) par une bague (15) expansible entourant ledit récipient (13) et introduite avec celui-ci dans le récipient externe (1), ladite bague (15) s'écartant une fois introduite dans le récipient (1) et garantissant ainsi le centrage et le positionnement du récipient interne (13).

## Patentansprüche

1. Aerosolverpackung mit zwei Kammern zur Unterbringung von Erzeugnissen aus mehreren Bestandteilen, die erst im Augenblick des Gebrauches miteinander in Berührung gelangen und gemischt werden dürfen, wozu die Verpackung aus einem Aerosolbehälter (1) der üblichen Bauart, der als äusserer Behälter dient und mit einem Verteilerventil klassischer Ausführung versehen ist, wobei der Behälter (1) einen der Bestandteile des Enderzeugnisses enthält, sowie einem zweiten Aerosolbehälter (13) der üblichen Bauart besteht, der als innerer Behälter dient und einen anderen Bestandteil des Enderzeugnisses enthält, wobei der innere Behälter (13) in dem äusseren Behälter (1) zentriert ist und auf dem oberen Abschnitt (11) eines Verschlussknopfes (8) aufliegt, der durch eine Öffnung im Boden des äusseren Behälters (1) gepresst ist, wobei der Knopf (8) mit einer zusätzlichen Länge eingedrückt werden kann, der ihn in eine solche Lage bringt, dass sein oberer Teil (11) einen Druck auf den Inhalt des inneren Behälters (13) ausübt, wobei der innere Behälter (13) in Anlage an einem Distanzstück (14) gehalten wird, welches in dem äusseren Behälter (1) angeordnet ist, so dass der auf den Verschlussknopf (8) ausgeübte Druck die Öffnung des Ventils des inneren Behälters (13) herbeiführt und so die Mischung der verschiedenen Bestandteile herbeiführt, dadurch gekennzeichnet, dass der innere Behälter (13) weiterhin ein Treibgas einschliesst, mit einem Stift (12) betätigten Ventil versehen ist, mit dem Kopfteil nach unten in dem äusseren Behälter (1) angeordnet ist und mit dem Stift (12) seines Ventils auf dem oberen Abschnitt (11) des Verschlussstopfens aufliegt.

2. Aerosolverpackung mit zwei Kammern nach Anspruch 1, dadurch gekennzeichnet, dass der Verschlussknopf (8) aus Kunststoff oder einem Elastomer besteht und zwei übereinander angeordnete ringförmige Hälse (9 und 10) aufweist.

3. Aerosolverpackung nach einem der Ansprüche 1 und 2, dadurch gekennzeichnet, dass der Verschlussstopfen (8) in einer Dichtmanschette (4) aus Kunststoff oder einem Elastomer angeordnet ist, dass die Manschette (4) in einer Öffnung untergebracht ist, die im Boden des äusseren Behälters (1) vorgesehen ist und die Manschette einen Flansch (7) in seinem Innenteil dergestalt aufweist, dass der Flansch (7) in den ringförmigen Hälsen (9 und 10) des Verschlussstopfens (8) aufgenommen wird und so die Abdichtung des äusseren Behälters (1) sowie die Positionierung des Verschlussstopfens (8) gewährleistet.

4. Aersolverpackung mit zwei Kammern nach einem der Ansprüche 1 bis 3, dadurch gekennzeichnet, dass die Dichtmanschette (4) an ihrem Aussenteil einen Hals (5) aufweist, so dass der Hals (5) die Fixierung und die Einhaltung der Lage der Manschette (4) in der in dem Boden des Behälters (1) vorgesehenen Öffnung gewährleistet und dass die Manschette andererseits eine Schulter (6) aufweist, die als Anschlag am dem Boden des äusseren Behälters (1) dient.

5. Aerosolverpackung nach einem der Ansprüche 1 bis 4, dadurch gekennzeichnet, dass das Verteilerventil (2) an seinem unteren Teil ein Distanzstück (14) aus Kunststoff oder einem Elastomerträgt, dass das Distanzstück (14) so bemessen ist, dass sein unterer Abschnitt am Boden des inneren Behälters (13) zur Anlage gelangt und als Halterung dient, wenn durch eine Betätigung des Verschlussknopfs (8) dieser Knopf einen Druck auf den Stift (12) des Ventils des inneren Behälters (13) im Hinblick auf die Öffnung dieses Ventils ausübt.

6. Aerosolverpackung nach einem der Ansprüche 1 bis 5, dadurch gekennzeichnet, dass der innere Behälter (13) in dem äusseren Behälter (1) durch einen Ring (15) zentriert ist, der den Behälter (13) einschliessend dehnbar ist und mit diesem in dem äusseren Behälter (1) eingeführt ist, wobei der Ring (15) sich ausbreitet, wenn er in dem Behälter (1) eingeführt ist, und so die Zentrierung und Positionierung des inneren Behälters (13) gewährleistet.

## Claims

1. Double-chamber aerosol can for the packaging of products with several components which are to come in contact with one another and be mixed only at the moment of use, the said can consisting of an aerosol container (1) of conventional type serving as an outer container and equipped with a distributor valve of conventional type, the said container (1) containing one of the components of the final product, and a second aerosol container (13) of conventional type serving as an inner container and containing another component of the final product, the said inner container (13) being centred in the outer container (1) and resting on the upper part (11) of a closing plug (8) force-fitted through an orifice made in the bottom of the outer container (1), the said plug (8) being insertable an additional length, bringing it into such a position that its upper part (11) exerts pressure on the content of the inner container (13), the said inner container (13) being held up against a spacer (14) located in the outer container (1), with the result that the pressure exerted on the closing plug (8) causes the valve of the inner container (13) to open and thus results in the mixing of the various components, characterized in that the inner container (13) also contains a propellent gas, is equipped with a spindle valve (12), is positioned upside down in the outer container (1) and rests by means of the spindle (12) of its valve on the upper part (11) of the closing plug (8).

2. Double-chamber can according to Claim 1, characterized in that the closing plug (8) is made of plastic or elastomeric material and has two annular grooves (9) and (10) located above one another.

3. Double-chamber can according to one of Claims 1 and 2, characterized in that the closing plug (8) is positioned in a plastic or elastomeric sealing sleeve (4), the said sleeve (4) being seated in an orifice made in the bottom of the outer container (1), and the said sleeve having a collar (7) arranged in its innner part, the said collar (7) being intended for fitting into the grooves (9) and (10) of the closing plug (8) thus providing the sealing of the outer container (1) and positioning of the closing plug (8).

4. Double-chamber can according to one of Claims 1 to 3, characterized in that the sealing sleeve (4) has a groove (5) in its outer part, the said groove (5) ensuring that the said sleeve (4) is fastened and retained in position in the orifice made in the bottom of the container (1), the said sleeve having, on the other hand, a shoulder (6) serving for coming up against the bottom of the outer container (1).

5. Double-chamber can according to one of Claims 1 to 4, characterized in that the distributor valve (2) carries, in its lower part, a plastic or elastomeric spacer (14), the dimensions of the said spacer (14) being such that its lower part comes up against and serves to retain the bottom of the inner container (13) when, as a result of action taken on the closing plug (8), the said plug exerts pressure on the spindle (12) of the valve of the inner container (13) forthe purpose of opening the said valve.

6. Double-chamber can according to one of Claims 1 to 5, characterized in that the inner container (13) is centred in the outer container (1) by means of an expandable ring (15) surrounding the said container (13) and introduced together with the latter into the outer container (1), the said ring (15) spreading apart, once introduced into the container (1), and thus guaranteeing the centreing and positioning of the inner container (13).
